# FASCICULE DE BREVET EUROPEEN

(11) **EP 1 691 953 B1**
(45) Date de publication et mention de la délivrance du brevet: **02.01.2008**
(21) Numéro de dépôt: 04805618.8
(22) Date de dépôt: 02.12.2004
(51) Int. Cl.: B25D 9/26, B25D 9/20, B25D 9/14

(54) **DISPOSITIF DE REGULATION DE PRESSION POUR APPAREIL HYDRAULIQUE A PERCUSSION**
DRUCKREGELVORRICHTUNG FÜR EINE HYDRAULISCHE SCHLAGVORRICHTUNG
PRESSURE REGULATING DEVICE FOR A PERCUSSIVE HYDRAULIC APPARATUS

(30) Priorité: 11.12.2003 FR 0314529
(43) Date de publication de la demande: 23.08.2006
(73) Titulaire: Montabert S.A., 69800 Saint Priest (FR)
(72) Inventeur: COMARMOND, Jean-Sylvain, F-69390 Vourles (FR)
(74) Mandataire: Maureau, Philippe
(86) Numéro de dépôt international: PCT/FR2004/003098
(87) Numéro de publication internationale: WO 2005/065892

(56) Documents cités:
- WO-A-00/78510
- GB-A- 630 743
- US-A- 3 991 655

## Description

La présente invention a pour objet un dispositif de régulation de pression pour appareil hydraulique à percussion.

Les appareils hydrauliques à percussion, de type brise-roche, comme par exemple l'appareil décrit dans le document WO 00/78510, sont généralement équipés d'un piston de frappe mû par une résultante de forces hydrauliques qui le pousse alternativement dans un sens puis dans l'autre, de façon à percuter un outil au contact de la matière à démolir.

Les brise-roches de forte puissance sont généralement munis d'un dispositif permettant de réguler la pression d'entrée du fluide hydraulique à une valeur prédéterminée et ajustable de façon à obtenir les performances souhaitées.

En effet, si le débit de fluide hydraulique traversant l'appareil est fourni par le circuit hydraulique de l'appareil porteur, tel qu'une pelle hydraulique, et dépend de lui seul, la pression d'alimentation en fluide hydraulique, appelée aussi pression d'entrée, est déterminée au moment de la conception de l'appareil, afin de donner au piston l'énergie d'impact voulue.

Pour des raisons économiques, les brise-roches de faible puissance ne sont généralement pas équipés de dispositif de régulation de pression.

Ces appareils sont souvent munis d'un gicleur ou étranglement sur le circuit hydraulique de retour du brise-roche, de façon que la pression atteigne la valeur souhaitée, ou bien sont munis d'un limiteur de pression qui dérive vers le circuit de retour une partie du débit de fluide hydraulique si la pression d'alimentation dépasse la valeur prévue.

Ces derniers dispositifs ne donnent pas satisfaction car le brise-roche risque de fonctionner avec un débit ou une viscosité d'huile différents de ceux prévus, et d'occasionner des dommages internes sur le mécanisme de frappe.

Le but de l'invention est de fournir un dispositif de régulation de pression qui permet d'obtenir une pression d'entrée du fluide hydraulique, préréglée à une certaine valeur. Ce dispositif doit être un dispositif simple et économique pouvant être appliqué notamment aux brise-roches de faible puissance et dont la structure se compose d'un ensemble de pièces cylindriques emboîtées dans l'alésage du corps du brise-roche.

Le dispositif qu'elle concerne est du type comportant un corps à l'intérieur duquel est ménagé un alésage présentant plusieurs zones de diamètres différents, dans lequel est monté un piston présentant plusieurs zones de diamètres différents, l'alésage et le piston délimitant plusieurs chambres reliées au circuit hydraulique, pour assurer, sous l'action d'un distributeur, un mouvement alternatif du piston, qui frappe sur un outil.

Suivant la caractéristique essentielle de l'invention, dans l'alésage du corps et concentriquement au piston sont montées deux pièces décalées axialement et entre lesquelles est disposée une rondelle déformable, l'une des pièces étant immobile et l'autre pièce étant montée coulissante dans l'alésage, et déplaçable en direction de la pièce immobile, sous l'action de la pression d'alimentation en fluide hydraulique, qui s'exerce sur la face de la pièce mobile tournée du côté opposé à la pièce immobile, ce déplacement de la pièce mobile provoquant une déformation de la rondelle élastique pour créer un passage de section variable sur le circuit de retour du fluide hydraulique vers le réservoir, ou sur un circuit qui dérive vers le circuit de retour une partie du débit d'alimentation de l'appareil, de façon à réguler la pression d'entrée.

Lorsque l'appareil est au repos, la rondelle élastique interdit tout passage avec le circuit de retour du fluide, et bloque le fonctionnement du brise-roche. Lorsque la pression d'alimentation du fluide hydraulique est suffisante, la pièce mobile se déplace, provoquant une déformation de la rondelle élastique, pour créer un passage vers le circuit de retour, ce qui a pour effet de régler la pression d'alimentation à une valeur limite.

Suivant une forme d'exécution de ce dispositif, dans la pièce immobile est ménagé un canal, relié au canal d'alimentation haute pression de fluide hydraulique, directement ou par une chambre interne, ou, par l'intermédiaire du distributeur, à une chambre délimitée partiellement par le piston, mise alternativement à la haute et à la basse pression, ce canal débouchant dans la face de la pièce immobile tournée du côté de la pièce mobile et sur laquelle repose la rondelle élastique, tandis qu'un canal relié au circuit de retour vers le réservoir débouche dans un volume annulaire situé du côté de la rondelle élastique opposé à celui prenant appui contre la pièce immobile.

Lorsque la rondelle élastique est au repos, les deux canaux débouchant dans l'alésage central ne communiquent pas. Lors de la déformation de la rondelle élastique, celle-ci crée un passage de section variable qui assure la mise en communication de ces deux canaux.

Suivant une autre caractéristique de l'invention, la pièce mobile comporte, du côté de la pièce immobile, un évidement annulaire délimitant un nez central destiné à venir prendre appui sur la partie de la rondelle élastique qui n'est pas en appui contre la pièce immobile.

Selon une possibilité, la rondelle élastique possède une section de forme générale rectangulaire, dont la face inférieure présente, de l'extérieur vers l'intérieur, un talon d'appui sur la pièce immobile, et une surface parallèle au talon et en retrait de celui-ci, raccordée par une arête à une surface inclinée de l'extérieur vers l'intérieur et de la pièce immobile vers la pièce mobile.

La déformation de la rondelle élastique se fait par basculement autour de l'arête.

Suivant une autre possibilité, la rondelle élastique possède une section de forme générale rectangulaire, et la partie située radialement vers l'intérieur, de la paroi de la pièce immobile servant d'appui à la rondelle élastique, est inclinée de l'extérieur vers l'intérieur et en direction opposée à la pièce mobile.

Suivant une autre caractéristique de l'invention, la pièce immobile comporte un rebord annulaire extérieur dont le diamètre interne est légèrement inférieur au diamètre extérieur de la rondelle élastique.

La rondelle déformable élastiquement peut être réalisée en acier, notamment en acier à ressort.

Si pour des raisons de simplicité, il est avantageux que la pièce immobile soit distincte du corps, il est également possible qu'elle fasse partie intégrante du corps.

De toute façon l'invention sera bien comprise, à l'aide de la description qui suit, en référence au dessin schématique annexé représentant, à titre d'exemples non limitatifs, plusieurs dispositifs de régulation de pression.
Figure 1 est une vue en coupe longitudinale d'un appareil hydraulique à percussion équipé d'un premier dispositif.
Figure 2 est une vue partielle en coupe longitudinale et à échelle agrandie de la partie de l'appareil comportant ce premier dispositif.
Figure 3 est une vue en coupe transversale et à échelle agrandie d'une rondelle élastique appartenant au dispositif de régulation représenté aux figures 1 et 2.
Figures 4 à 6, sont trois vues partielles en coupe longitudinale, représentant le dispositif de régulation au cours de trois phases de fonctionnement.
Figures 7 et 8 sont deux vues partielles en coupe, similaires à figures 4 à 6, représentant un dispositif de régulation équipé d'une autre rondelle, dans deux positions de fonctionnement.
Figure 9 est une vue partielle en coupe, similaire à figure 7, représentant un autre dispositif, en position non alimentée de l'appareil.
Figure 10 est une vue en coupe longitudinale, similaire à figure 2, d'un dispositif de régulation associé à un circuit qui dérive une partie du débit d'alimentation de l'appareil.
Figure 11 est une vue en coupe longitudinale et à échelle agrandie de la partie de l'appareil comportant le dispositif.
Figures 12 et 13 sont deux vues partielles montrant la position de la rondelle élastique assurant la régulation, respectivement lorsque l'appareil est non alimenté et en période d'alimentation de l'appareil.

La figure 1 représente, de façon très schématique, un appareil hydraulique à percussion comprenant un corps 2 dans lequel est ménagé un alésage central 3 dans lequel est monté un piston de frappe 4 animé d'un mouvement alternatif, venant frapper la tête d'un outil 5. Sur le dessin, l'alimentation en fluide hydraulique sous haute pression est repérée par la référence A, et le retour au réservoir est repéré par la référence R. L'alimentation sous haute pression, amène le fluide par un canal 6, qui est relié à un distributeur hydraulique 7, de commande du mouvement. Le canal 6 alimente également par un canal 8 un accumulateur hydraulique 9, et une chambre 10 communiquant avec l'accumulateur 9 et située à l'extrémité du corps 2 opposée à celle traversée par l'outil. Le conduit 6 alimente également par un canal 12, une chambre 13 de remontée du piston de frappe. Une chambre 14 est reliée au distributeur 7.

De façon connue en soi, le piston 4 présente différents épaulements sur sa longueur, au niveau des différentes chambres précitées. En pratique, lorsque la chambre supérieure 14 est alimentée en fluide haute pression par le distributeur 7, le piston est propulsé vers le bas pour sa course de frappe. Dans l'autre position du distributeur 7, la chambre supérieure 14 est reliée par des canaux 15, 16 vers le réseau basse pression R de l'installation.

Comme montré au dessin, et notamment aux figures 1 et 2, l'alésage 3, dans lequel est logé le piston 4 contient une pièce annulaire immobile 17, délimitant pour partie la chambre 14. Au-dessus de la pièce immobile 17, est disposée une pièce mobile 18, dont l'autre extrémité délimite pour partie la chambre 10. Le circuit basse pression constitué par les canaux 15, 16 traverse les deux pièces 17, 18 qui sont montées concentriquement au piston.

Entre les deux pièces immobile 17 et mobile 18 est montée une rondelle élastique 19. Dans la forme d'exécution représentée aux figures 1 à 6, la rondelle 19 est délimitée par trois faces perpendiculaires, et une quatrième face inférieure, comportant, de l'extérieur vers l'intérieur, un talon 20, une surface parallèle au talon 20 raccordée par une arête 22 à une surface 23 inclinée, dans la forme d'exécution représentée au dessin, de bas en haut et de l'extérieur vers l'intérieur.

La rondelle élastique 19 peut être réalisée en différents matériaux, et notamment en acier. Comme montré aux figures 2 à 6, le canal 15 en provenance du distributeur 17, se prolonge par un tronçon de canal 24 à l'intérieur de la pièce immobile 17, et débouche dans la paroi de cette pièce tournée vers le haut, dans la zone de celle-ci comprise entre le talon 20 et l'arête 22. Le retour au réservoir par le canal 16 se fait au dessus de la rondelle élastique 19, au niveau d'un évidement 25 que comporte la pièce mobile 18. Lorsque l'appareil n'est pas alimenté en fluide hydraulique sous pression, les pièces occupent la position représentée en détail aux figures 2 et 4. Dans ce cas, la rondelle élastique 19 est plane, elle prend appui par son talon 20 sur la pièce immobile 17, et la pièce mobile 18 prend appui sur sa face supérieure, de telle sorte qu'il n'existe pas de communication entre le canal 15 et le canal 16 de retour vers le réservoir.

Lorsque l'appareil est mis en fonctionnement, la pression hydraulique va augmenter dans l'accumulateur 9 et la chambre 10, tendant à déplacer la pièce mobile 18 en direction de la pièce immobile 17. Lorsque la pression augmente mais n'a pas atteint une valeur prédéterminée, la rondelle 19 se déforme, comme montré à la figure 5, sans toutefois assurer de mise en communication entre les canaux 15 et 16. Lorsque la pression de fluide hydraulique augmente, la rondelle élastique 19 se déforme de plus en plus, sous la force croissante de la haute pression exercée sur la pièce mobile 18, qui appuie localement sur la face supérieure de la rondelle, la position de cet appui étant décalée vers l'intérieur par rapport à la position du talon 20 et de l'arête 22. Cet appui décalé génère une déformation élastique de la forme de la rondelle 19. L'arête 22 venant en appui contre la pièce immobile 17, comme montré à la figure 6, un passage hydraulique 26 est ménagé entre les canaux 15 et 16. L'évacuation de l'appareil est alors libérée et le brise-roche peut commencer à fonctionner normalement. La pression de démarrage est déterminée par ce premier niveau de déformation de la rondelle. Lorsque la pression augmente encore, la hauteur de soulèvement du talon 20 par rapport à la pièce immobile 17 forme un étranglement variable 26 dont la dimension dépend de la déformation de la rondelle élastique 19, donc de la valeur de la haute pression hydraulique de l'appareil. Pendant toute la phase de marche normale de l'appareil à percussion, la perte de charge sur le circuit d'évacuation 15, 16, créée par l'étranglement variable 26 dépend de la haute pression, et par conséquent permet de réguler cette pression à une valeur calculée.

La géométrie de la rondelle est prévue pour se déformer d'une valeur connue, de façon à obtenir une section de passage hydraulique par le passage 26, correspondant à la perte de charge sur le circuit d'évacuation, nécessaire pour l'obtention de la valeur de haute pression souhaitée.

Les figures 7 et 8 représentent une variante d'exécution, dans laquelle la rondelle élastique 19 ne comporte pas de surface inclinée 23, cette surface inclinée étant remplacée par une pente 27 ménagée sur la face en bout de la pièce immobile 17, cette pente étant inclinée de haut en bas et de l'extérieur vers l'intérieur. La figure 7 montre la rondelle lorsque l'appareil n'est pas alimenté, tandis que la figure 8 montre l'appareil en cours de fonctionnement, avec ménagement d'un passage hydraulique 26 de section variable. Dans le cas présent, la déformation de la rondelle se fait avec appui de celle-ci sur la pente 27.

La figure 9 représente une autre forme d'exécution, dans laquelle la rondelle 19 présente une section rectangulaire, la surface d'appui 28 de la rondelle sur la pièce immobile 17, étant rehaussée par rapport au cas précédent, la pression de démarrage pouvant être déterminée par la valeur du jeu entre cette surface 28 du plan d'appui de la rondelle, et l'extrémité supérieure de la pente 27. Le fonctionnement de l'appareil ne peut se faire que lorsque la pression d'alimentation a atteint une valeur suffisante pour que la déformation de la rondelle 19 permette l'appui de celle-ci sur la pente 27, après avoir dégagé la surface d'appui 28 sur la pièce immobile 17.

Les figures 10 à 13 représentent une autre forme d'exécution dans laquelle les mêmes éléments sont désignés par les mêmes références que précédemment. Dans cette forme d'exécution, la rondelle élastique 19 est destinée à créer un étranglement variable sur un circuit qui dérive directement vers le circuit de retour R une partie du débit d'alimentation de l'appareil.

Dans ce cas, le canal 15 en provenance du distributeur 7 est relié directement au conduit 16 de retour basse pression vers le réservoir. Un canal 29, relié à la chambre 13 de remontée du piston, débouche dans le canal 24 ménagé dans la pièce immobile 17. Au titre de variante, le canal 24 pourrait être alimenté directement à partir de l'alimentation haute pression, c'est-à-dire à partir du canal 6. Le canal 24 pourrait également, pour un résultat similaire, être relié à la chambre supérieure 14, se trouvant alors alternativement relié à la basse pression puis à la pression d'alimentation, en fonction de la position du distributeur 7. Dans cette disposition, la chambre supérieure 14 se trouve constamment isolée du canal 24 et du canal de sortie 16, par la rondelle 19. Comme montré notamment aux figures 12 et 13, la pièce immobile 17 comprend un rebord 30 enveloppant partiellement le diamètre extérieur de la rondelle. Dans la forme d'exécution représentée aux dessins, la rondelle présente simplement, sur sa face inférieure, et du côté intérieur, une face inclinée 32. Au démarrage, lorsque la pression d'alimentation augmente et agit sur la pièce mobile 18, la rondelle 19 se déforme progressivement, puis, lorsque la pression souhaitée est atteinte, la déformation de la rondelle 19 est telle que le rebord 30 n'est plus étanche sur le diamètre extérieur de la rondelle et crée un étranglement 26 de section variable, comme montré à la figure 13. Cet étranglement 26 provoque un écoulement hydraulique entre le canal 24, et le canal de retour 16. Une partie du débit qui aurait du normalement passer par le mécanisme de frappe, est alors détournée directement vers le retour R. Ceci a pour effet de réduire et de réguler la pression d'alimentation à une valeur limite prédéterminée.

Comme il ressort de ce qui précède, l'invention apporte une grande amélioration à la technique existante, en fournissant un dispositif de régulation de pression, de structure simple, et d'un fonctionnement très efficace, qui est particulièrement intéressant pour l'équipement d'appareils hydrauliques à percussion devant être réalisé dans des conditions économiques, et dont la structure se compose de pièces cylindriques emboîtées dans l'alésage du corps.

Comme il va de soi l'invention ne se limite pas aux seules formes d'exécution de ce dispositif décrites ci-dessus à titre d'exemples, elle en embrasse au contraire toutes les variantes. C'est ainsi notamment que la forme de la rondelle élastique pourrait être différente ou que la pièce immobile 17 pourrait faire partie intégrante du corps, sans que l'on sorte pour autant du cadre de l'invention.

## Revendications

1. Dispositif de régulation de pression pour appareil hydraulique à percussion, comportant un corps (2) à l'intérieur duquel est ménagé un alésage (3) présentant plusieurs zones de diamètres différents, dans lequel est monté un piston (4) présentant plusieurs zones de diamètres différents, l'alésage (3) et le piston (4) délimitant plusieurs chambres reliées au circuit hydraulique, pour assurer, sous l'action d'un distributeur, un mouvement alternatif du piston, qui frappe sur un outil, **caractérisé en ce que** dans l'alésage (3) du corps et concentriquement au piston sont montées deux pièces (17, 18) décalées axialement et entre lesquelles est disposée une rondelle déformable (19), l'une (17) des pièces étant immobile et l'autre pièce (18) étant montée coulissante dans l'alésage, et déplaçable en direction de la pièce immobile, sous l'action de la pression d'alimentation en fluide hydraulique, qui s'exerce sur la face de la pièce mobile (18) tournée du côté opposé à la pièce immobile (17), ce déplacement de la pièce mobile (18) provoquant une déformation de la rondelle élastique (19) pour créer un passage (26) de section variable sur le circuit (15) de retour du fluide hydraulique vers le réservoir, ou sur un circuit (29) qui dérive vers le circuit de retour une partie du débit d'alimentation de l'appareil, de façon à réguler la pression d'entrée.

2. Dispositif selon la revendication 1, **caractérisé en ce que** dans la pièce immobile (17) est ménagé un canal (24), relié au canal d'alimentation haute pression de fluide hydraulique, directement ou par une chambre interne, ou, par l'intermédiaire du distributeur, à une chambre délimitée partiellement par le piston, mise alternativement à la haute et à la basse pression, ce canal débouchant dans la face de la pièce immobile (17) tournée du côté de la pièce mobile (18) et sur laquelle repose la rondelle élastique (19), tandis qu'un canal (16) relié au circuit de retour (12) vers le réservoir débouche dans un volume annulaire situé du côté de la rondelle élastique (19) opposé à celui prenant appui contre la pièce immobile (17).

3. Dispositif selon l'une des revendications 1 et 2, **caractérisé en ce que** la pièce mobile (18) comporte, du côté de la pièce immobile, un évidement annulaire (25) délimitant un nez central destiné à venir prendre appui sur la partie de la rondelle élastique (19) qui n'est pas en appui contre la pièce immobile (17).

4. Dispositif selon l'une des revendications 1 à 3, **caractérisé en ce que** la rondelle élastique (19) possède une section de forme générale rectangulaire, dont la face inférieure présente, de l'extérieur vers l'intérieur, un talon (20) d'appui sur la pièce immobile (17), et une surface parallèle au talon et en retrait de celui-ci, raccordée par une arête (22) à une surface inclinée (23) de l'extérieur vers l'intérieur et de la pièce immobile (17) vers la pièce mobile (18).

5. Dispositif selon l'une des revendications 1 à 3, **caractérisé en ce que** la rondelle élastique (19) possède une section de forme générale rectangulaire, et la partie (27) située radialement vers l'intérieur, de la paroi de la pièce immobile (17) servant d'appui à la rondelle élastique (19), est inclinée de l'extérieur vers l'intérieur et en direction opposée à la pièce mobile.

6. Dispositif selon l'une des revendications 1 à 5, **caractérisé en ce que** la pièce immobile (17) comporte un rebord annulaire (30) extérieur dont le diamètre interne est légèrement inférieur au diamètre extérieur de la rondelle élastique (19).

7. Dispositif selon l'une des revendications 1 à 6, **caractérisé en ce que** la rondelle élastique (19) est en acier, notamment en acier à ressort.

8. Dispositif selon l'une des revendications 1 à 7, **caractérisé en ce que** la pièce immobile (17) fait partie intégrante du corps (2).

## Claims

1. Pressure-regulating device for a hydraulic percussion apparatus, comprising a body (2) in the interior of which is arranged a cylinder bore (3) having a plurality of zones of different diameters, in which cylinder (3) bore is mounted a piston (4) having a plurality of zones of different diameters, the cylinder bore (3) and the piston (4) delimiting a plurality of chambers connected to the hydraulic circuit, in order to ensure an alternating movement of the piston according to the action of a distributor, said piston striking a tool, **characterised in that** two parts (17, 18) offset axially from one another are mounted in the cylinder bore (3) of the body concentrically with the piston, between which parts (17, 18) is arranged a deformable ring (19), one (17) of the parts being fixed and the other part (18) being mounted slidingly in the cylinder bore and being displaceable in the direction of the fixed part under the influence of the hydraulic fluid supply pressure which is exerted on the face of the movable part (18) oriented away from the fixed part (17), this displacement of the movable part (18) causing a deformation of the elastic ring (19) in order to create a passage (26) of variable section in the return circuit (15) of the hydraulic fluid to the reservoir, or in a circuit (29) which diverts a portion of the supply delivery of the apparatus to the return circuit, so as to regulate the inlet pressure.

2. Device according to Claim 1, **characterised in that** there is formed in the fixed part (17) a passage (24) connected to the high-pressure hydraulic fluid supply passage, directly or via an internal chamber or, by way of the distributor, to a chamber partially delimited by the piston and subjected alternately to high and low pressure, said passage opening in the face of the fixed part (17) oriented towards the movable part (18), on which face the elastic ring (19) rests, while a passage (16) connected to the return circuit (12) to the reservoir opens into an annular volume located on the side of the elastic ring (19) opposite the side which bears against the fixed part (17).

3. Device according to either of claims 1 and 2, **characterised in that** the movable part (18) has an annular recess (25) oriented towards the fixed part and delimiting a central projection designed to bear against the part of the elastic ring (19) which is not in abutment against the fixed part (17).

4. Device according to any one of claims 1 to 3, **characterised in that** the elastic ring (19) has a section of generally rectangular shape, the lower face of which includes, from the outside towards the inside, a shoulder (20) for resting on the fixed part (17) and a surface parallel to the shoulder and offset therefrom, which is connected by an edge (22) to a surface (23) inclined from the outside towards the inside and from the fixed part (18) towards the movable part (17).

5. Device according to any one of claims 1 to 3, **characterised in that** the elastic ring (19) has a section of generally rectangular shape, and the portion (27), located radially inwards, of the wall of the fixed part (17) which serves to support the elastic ring (19) is inclined from the outside towards the inside and in a direction away from the movable part.

6. Device according to any one of claims 1 to 5, **characterised in that** the fixed part (17) has an outer annular rim (30) the internal diameter of which is slightly smaller than the external diameter of the elastic ring (19).

7. Device according to any one of claims 1 to 6, **characterised in that** the elastic ring (19), is made of steel, in particular of spring steel.

8. Device according to any one of claims 1 to 7, **characterised in that** the fixed part (17) forms an integral part of the body (2).

## Patentansprüche

1. Druckregelvorrichtung für hydraulisches Schlaggerät, enthaltend einen Körper (2), in dessen Innern eine Bohrung (3) angeordnet ist, die mehrere Bereiche mit unterschiedlichen Durchmessern aufweist, in der ein Kolben (4) angeordnet ist, der mehrere Bereiche mit unterschiedlichen Durchmessern aufweist, wobei die Bohrung (3) und der Kolben (4) mehrere Kammern aufweisen, die mit dem hydraulischen Kreislauf verbunden sind, um unter Einwirkung eines Verteilers eine alternierende Bewegung zu bewirken, die auf ein Werkzeug schlägt, **dadurch gekennzeichnet, dass** in der Bohrung (3) des Körpers konzentrisch zu dem Kolben zwei Teile (17, 18) montiert sind, die in axialer Richtung versetzt sind und zwischen denen eine verformbare Scheibe (19) angeordnet ist, wobei eines (17) der Teile unbeweglich und das andere Teil (18) in der Bohrung verschiebbar angeordnet ist und in Richtung des unbeweglichen Teils verschiebbar ist unter der Einwirkung des Drucks für die Versorgung mit hydraulischer Flüssigkeit, der auf die Fläche des beweglichen Teils (18) ausgeübt wird, die zu der gegenüberliegenden Seite des unbeweglichen Teils (17) ausgerichtet ist, wobei diese Verschiebung des beweglichen Teils (18) eine Verformung der elastischen Scheibe (19) bewirkt, um in dem Kreislauf (15) für den Rücklauf der hydraulischen Flüssigkeit in Richtung Behälter oder in einem Kreislauf (29), der einen Teil der Durchflussmenge zur Versorgung des Geräts in Richtung des Rücklaufkreislaufs ableitet, einen Durchlass (26) mit variablem Querschnitt zu erzeugen, derart, dass der Eingangsdruck geregelt wird.

2. Vorrichtung nach Anspruch 1, **dadurch gekennzeichnet, dass** in dem unbeweglichen Teil (17) ein Kanal (24) vorgesehen ist, der direkt oder über eine innere Kammer mit dem Kanal zur Versorgung mit hydraulischer Flüssigkeit unter Hochdruck oder über den Verteiler mit einer Kammer verbunden ist, die teilweise von dem Kolben begrenzt wird, die abwechselnd einem Hochdruck und einen Niederdruck ausgesetzt ist, wobei der Kanal an der Fläche des unbeweglichen Teils (17) mündet, die zur Seite des beweglichen Teils (18) ausgerichtet ist und auf der die elastische Scheibe (19) aufliegt, während ein Kanal (16), der mit dem Kreislauf für den Rücklauf (12) in Richtung Behälter verbunden ist, in einem ringförmigen Raum mündet, der sich an der Seite der elastischen Scheibe (19) befindet, die derjenigen gegenüberliegt, gegen die sich das unbewegliche Teil (17) abstützt.

3. Vorrichtung nach einem der Ansprüche 1 und 2, **dadurch gekennzeichnet, dass** das bewegliche Teil (18) an der Seite des unbeweglichen Teils eine ringförmige Ausnehmung (25) aufweist, die eine mittige Nase begrenzt, die dafür vorgesehen ist, auf dem Teil der elastischen Scheibe (19) zum Aufliegen zu kommen, der sich nicht gegen das unbewegliche Teil (17) abstützt.

4. Vorrichtung nach einem der Ansprüche 1 bis 3, **dadurch gekennzeichnet, dass** die elastische Scheibe (19) einen Querschnitt mit allgemein rechtwinkliger Form aufweist, deren untere Fläche von außen nach innen einen Vorsprung (20) zur Abstützung auf dem unbeweglichen Teil (17) aufweist, und eine zu dem Vorsprung parallele und von diesem zurückgezogene Fläche, die über eine Kante (22) mit einer von außen nach innen und von dem unbeweglichen Teil (17) in Richtung des beweglichen Teils (18) geneigten Fläche (23) verbunden ist.

5. Vorrichtung nach einem der Ansprüche 1 bis 3, **dadurch gekennzeichnet, dass** die elastische Scheibe (19) einen Querschnitt mit allgemein rechtwinkliger Form aufweist und der in radialer Richtung nach innen befindliche Teil (27) der Wand des unbeweglichen Teils (17), die als Abstützung für die elastische Scheibe (19) dient, von außen nach innen und in dem beweglichen Teil gegenüberliegender Richtung geneigt ist.

6. Vorrichtung nach einem der Ansprüche 1 bis 5, **dadurch gekennzeichnet, dass** das unbewegliche Teil (17) einen ringförmigen äußeren Bund (30) aufweist, dessen Innendurchmesser geringfügig kleiner als der Außendurchmesser der elastischen Scheibe (19) ist.

7. Vorrichtung nach einem der Ansprüche 1 bis 6, **dadurch gekennzeichnet, dass** die elastische Scheibe (19) aus Stahl, insbesondere aus Federstahl ist.

8. Vorrichtung nach einem der Ansprüche 1 bis 7, **dadurch gekennzeichnet, dass** das unbewegliche Teil (17) integrierender Bestandteil des Körpers (2) ist.
